# EUROPÄISCHE PATENTANMELDUNG

(11) **EP 1 357 044 A1**
(43) Veröffentlichungstag der Anmeldung: **29.10.2003**
(21) Anmeldenummer: 03008315.8
(22) Anmeldetag: 10.04.2003
(51) Int. Cl.: B65D 19/38

(54) **Schutzhülle zur Abdeckung von Paletten**

(30) Priorität: 22.04.2002 DE 20206325 U; 13.09.2002 DE 20214217 U
(71) Anmelder: Baur, Markus, 72108 Rottenburg (DE)
(72) Erfinder: Baur, Markus, 72108 Rottenburg (DE); Parsch, Lutz, 71149 Bondorf (DE)

(57) **Zusammenfassung**

Die Erfindung betrifft eine quaderförmige Schutzhülle zur Abdeckung von Paletten insbesondere Europaletten. Zum Schutz gegen Witterungseinflüssen und mutwilligen Beschädigungen sowie Diebstahl der gelagerten Palettenware wird gemäß der Erfindung vorgeschlagen, dass die Schutzhülle (1) aus reißfestem Kunststoffmaterial besteht und eine der Außenkontur der Palette (3) angepasste Öffnung (2) aufweist, an der Gurtschlaufen (6) zur Aufnahme eines Spanngurts (7) angeordnet sind.

## Beschreibung

Die Erfindung betrifft eine quaderförmige Schutzhülle zur Abdeckung von Paletten insbesondere Europaletten.

Zum Transport und Lagern von Waren werden üblicherweise Holzpaletten mit genormten Außenmassen verwendet (Europaletten). Insbesondere in der Baubranche ist es üblich, die Waren auf der Baustelle im Freien über mehrere Tage zur Bereitstellung und während der Arbeitsphase zu lagern. Zum Schutz gegen Regen dient in der Regel eine Folie die allerdings nur unzureichend befestigt werden kann und daher sowohl bei größerer Windbelastung als auch gegen Diebstahl und mutwilliger Beschädigung keinen ausreichenden Schutz bietet.

Der Erfindung liegt daher die Aufgabe zugrunde, eine Schutzhülle zur Abdeckung von Paletten zu schaffen, die eine gegen Witterungseinflüssen schützende und mutwillige Beschädigungen und Diebstahl zumindest erschwerende Lagerung von Palettenware ermöglicht.

Gemäß der Erfindung wird dies dadurch erreicht, dass die Schutzhülle aus reißfestem Kunststoffmaterial besteht und eine der Außenkontur der Palette angepasste Öffnung aufweist, an der Gurtschlaufen zur Aufnahme eines Spanngurts angeordnet sind. Durch die der Außenkontur der Palette angepassten Öffnung ist die quaderförmige Schutzhülle über die auf der Palette gestapelte Ware und über die Palette selbst überstülpbar und anschließend mit dem Spanngurt derart befestigbar, dass ein Abziehen der Schutzhülle nicht mehr möglich ist. Die über die Palette gestülpte Schutzhülle überdeckt auch die Einführöffnungen für die Gabelzwingen eines Gabelstaplers, so dass ein Wegtransport der gesamten Palette ohne Abnahme der Schutzhülle nicht möglich ist. Die Schutzhülle besteht aus einem reißfesten Kunststoffmaterial, das zusätzlich noch mit einem Drahtgeflecht armiert sein kann. Dadurch ergibt sich eine sehr widerstandsfähige und für den Vielfachgebrauch geeignete Schutzhülle. Zur Diebstahlsicherung ist es zweckmäßig, einen Spanngurt mit einem verschließbaren Spannschloss zu verwenden.

Die Schutzhülle wird vorzugsweise aus vier Seitenteilen und ein Dachteil hergestellt, die jeweils an ihren Längskanten miteinander verschweißt sind. Dadurch entsteht eine quaderförmige und somit leicht zusammenfaltbare Schutzhülle. Durch Umfalten der Öffnungskanten zu einem Bund und Verschweißen kann eine umlaufende Gurtschlaufe gebildet werden, die im Bereich des Spannschlosses zu dessen Betätigung ausgespart ist. Durch Bedrucken der Schutzhülle kann diese als Werbeträger verwendet werden.

In der Zeichnung ist die Erfindung anhand eines Ausführungsbeispiels näher erläutert.

Die aus reißfestem Kunststoffmaterial bestehende Schutzhülle 1 weist eine quaderförmige Form auf, deren Öffnung 2 der Außenkontur einer Europalette 3 angepasst ist. Die Schutzhülle 1 besteht aus vier Seitenteilen 4 und einem Dachteil 5, die jeweils an ihren Rändern verschweißt sind. An den die Öffnung der Schutzhülle bildenden Rändern der Seitenteile 4 ist die Schutzhülle 1 zu einem Bund eingeschlagen und verschweißt, der eine umlaufende Gurtschlaufe 6 für den Spanngurt 7 bildet. Mit dem am Spanngurt 7 angeordneten Spannschloss 8 wird die Schutzhülle 1 an der Palette 3 in der Weise befestigt, dass die Schutzhülle 1 die Einführöffnungen 9 der Palette 3 für die Gabelzwingen eines Gabelstaplers abdeckt, so dass ein Wegtransport ohne Abnahme der Schutzhülle 1 nicht möglich ist. Zur Betätigung des Spannschlosses 8 ist die Gurtschlaufe 6 im Bereich des Spannschlosses ausgespart.

## Patentansprüche

1. Schutzhülle zur Abdeckung von Paletten insbesondere Europaletten, **dadurch gekennzeichnet, dass** die Schutzhülle (1) aus reißfestem Kunststoffmaterial besteht und eine der Außenkontur der Palette (3) angepasste Öffnung (2) aufweist, an der Gurtschlaufen (6) zur Aufnahme eines Spanngurts (7) angeordnet sind.

2. Schutzhülle nach Anspruch 1, **dadurch gekennzeichnet, dass** der Spanngurt (7) mit einem verschließbaren Spannschloss (8) versehen ist.

3. Schutzhülle nach Anspruch 1, **dadurch gekennzeichnet, dass** die Gurtschlaufen (6) durch einen umlaufenden im Bereich des Spannschlosses ausgesparten Bund an der Öffnung (2) der Schutzhülle (1) gebildet sind.
